# EUROPÄISCHE PATENTANMELDUNG

(11) **EP 0 741 023 A2**
(43) Veröffentlichungstag der Anmeldung: **06.11.1996**
(21) Anmeldenummer: 96104696.8
(22) Anmeldetag: 25.03.1996
(51) Int. Cl.: B41F 31/02

(54) **Rakelvorrichtung für ein Spülfarbwerk einer Rotationsdruckmaschine**

(30) Priorität: 03.05.1995 DE 19516224
(71) Anmelder: Windmöller & Hölscher, D-49525 Lengerich (DE)
(72) Erfinder: Rogge, Günter, 49536 Lienen (DE); Ottenhues, Ludger, 49545 Tecklenburg (DE)

(57) **Zusammenfassung**

Eine Rakelvorrichtung für ein Spülfarbwerk einer Rotationsdruckmaschine besteht aus einem Rakelmesserträger, auf dem etwa dachförmig und parallel zueinander zwei an eine Farbauftrags- oder Rasterwalze anstellbare Rakelmesser befestigt sind, die zusammen mit der Farbauftragswalze, dem Rakelmesserträger und endseitig an diesem vorgesehenen Dichtungsmitteln eine Farbkammer begrenzen. Zum Zu- und Abführen von Farbe in die Farbkammer und aus ihr heraus sind Leitungen und zum Andrücken des Rakelmesserträgers an die Farbauftragswalze Anstelleinrichtungen vorgesehen. Um mit hoher Genauigkeit einen gleichen Andruck beider Rakelmesser an die Rasterwalze zu gewährleisten, ist der Rakelmesserträger mit einem Rakelträger verbunden, der mit Koppelstangen von Parallellenker-Systemen versehen ist. Die Parallellenker sind an Farbwerksböcken oder an Trägern der Farbwerksböcke angelenkt.

## Beschreibung

Die Erfindung betrifft eine Rakelvorrichtung für ein Spülfarbwerk einer Rotationsdruckmaschine, bestehend aus einem Rakelmesserträger, auf den etwa dachförmig und parallel zueinander zwei an eine Farbauftragswalze anstellbare Rakelmesser befestigt sind, die zusammen mit der Farbauftragswalze, dem Rakelmesserträger und endseitig an diesem vorgesehenen Dichtungsmittel eine Farbkammer begrenzen, aus Leitungen zum Zu- und Abführen von Farbe in die Farbkammer und aus ihr heraus, und aus Anstelleinrichtungen zum Andrücken des Rakelmesserträgers an die Farbauftragswalze.

Rakelvorrichtungen dieser Art sind beispielsweise aus den DE-40 01 733 A1 und DE-40 01 734 A1 bekannt.

Aus DE-31 35 711 A1 ist es bekannt, den Rakelträger pendelnd an Lagerböcken aufzuhängen, und zwar derart, daß sich die Rakelmesser seitlich auf dem Mantel der Farbauftrags- bzw. Rasterwalze abstützen. Diese pendelnde Aufhängung erschwert jedoch aufgrund ihrer Kinematik eine Anstellung beider Rakelmesser mit gleichem Andruck an die Rasterwalze. Aus diesem Grunde ist bei der bekannten Rakelvorrichtung vorgesehen, daß ein Rakelmesser aus elastischerem Material als das andere besteht, damit auch dann eine gute Anlage der Rakelmesser an der Rasterwalze gewährleistet ist, wenn die Rakelmesser nicht genau zu dieser ausgerichtet sind, weil das elastischere Rakelmesser durch seine größere Elastizität und Biegeweichheit eine eventuelle Fehlstellung des Rakelmesserträgers ausgleicht. Besitzen die Rakelmesser jedoch unterschiedliche Elastizitäten, kann die Rakelvorrichtung grundsätzlich nicht wahlweise bei Links- und Rechtslauf der Rasterwalze eingesetzt werden.

Aufgabe der Erfindung ist es, eine Rakelvorrichtung der eingangs angegebenen Art zu schaffen, bei der mit hoher Genauigkeit ein gleicher Andruck beider Rakelmesser an die Rasterwalze gewährleistet ist.

Erfindungsgemäß wird diese Aufgabe bei einer Rakelvorrichtung der eingangs angegebenen Art dadurch gelöst, daß der Rakelmesserträger mit einem Rakelträger verbunden ist, der mit den Koppelstangen von Parallellenkersystemen versehen ist, und daß die Parallellenker an den Farbwerksböcken oder an Trägern der Farbwerksböcke angelenkt sind. Da der Rakelmesserträger von den Koppelstangen von Parallellenkersystemen getragen wird, bleibt er bei seiner Anstellbewegung an die Rasterwalze parallel zu sich selbst, so daß ein unerwünschter, ungleicher Andruck der Rakelmesser an die Rasterwalze vermieden werden kann. Zwar verändert sich die Höhe des Parallelogramms des Parallellenkersystems bei einer Anstellbewegung, diese Änderung ist jedoch insbesondere dann, wenn die Lenker mit der Koppel einen Winkel von etwa 90 Grad einschließen, vernachlässigbar gering und kann bei der Auslegung des Parallellenkersystems berücksichtigt werden. Eine Wegänderung tritt darüber hinaus grundsätzlich nur durch den Abrieb der Rakelmesserkanten ein, der ohnehin gering gehalten werden muß.

Zweckmäßigerweise ist jede Koppelstange gelenkig mit der Kolbenstange eines den Andruck bewirkenden Pneumatikzylinders verbunden, der an je einen der Farbwerksböcke oder der Träger der Farbwerksböcke angelenkt ist.

Günstige Verhältnisse lassen sich insbesondere dann erzielen, wenn die Parallellenker der Parallellenkersysteme hängend an Lagerböcke angelenkt sind.

In weiterer Ausgestaltung der Erfindung ist vorgesehen, daß die Parallellenker einer Seite der Parallellenkersysteme mit einer die Gelenkachse verschiebenden Einrichtung versehen sind. Diese Ausgestaltung erlaubt eine Nachjustierung, wenn diese aufgrund eines unterschiedlichen Abriebs der Rakelmesser erforderlich werden sollte. Zweckmäßigerweise besteht die Verschiebeeinrichtung aus einem Exzenter. Die Lagerung kann also eine Exzenterwelle enthalten, durch deren Drehung die Gelenkachse angehoben oder abgesenkt werden kann.

In weiterer Ausgestaltung der Erfindung ist vorgesehen, daß die den Andruck bewirkenden Pneumatikzylinder Differentialkolbenzylinder sind, wobei auch der von der Kolbenstange durchsetzte Zylinderraum mit Druck beaufschlagt ist. Die beiden Zylinderkammern werden in der Weise mit Druck beaufschlagt, daß die Pneumatikzylinder den Rakelmesserträger mit der gewünschten Kraft an die Rasterwalze andrücken. Dieser Andruck kann schon dadurch bewirkt werden, daß beide Kammern mit gleichem Druck beaufschlagt werden, wobei dann aufgrund der größeren Kolbenfläche von der kolbenstangenfreien Zylinderkammer aus ein größerer Andruck bewirkt wird. Da auch die von der Kolbenstange durchsetzte Zylinderkammer mit Druck beaufschlagt ist, werden unerwünschte Schläge der Rakelmesser gegen die Rasterwalze vermieden, weil diese durch die zweite von Druck beaufschlagte Zylinderkammer federnd und dämpfend abgefangen werden.

Ein Ausführungsbeispiel der Erfindung wird nachstehend anhand der Zeichnung näher erläutert. In dieser zeigt
- Fig. 1: eine Seitenansicht des Farbwerkbocks mit längs der Linie I-I in Fig. 2 geschnittener Farbkammerrakel,
- Fig. 2: einen Schnitt durch den Rakelmesserträger längs der Linie II-II in Fig. 1 und
- Fig. 3: eine Ansicht der Farbkammerrakel in Richtung des Pfeils A in Fig. 2.

In dem Farbwerksbock 1, der in üblicher Weise verschieblich auf dem ebenfalls als Schlitten ausgebildeten Druckzylinderbock gelagert ist, ist in üblicher und daher nicht näher beschriebener Weise eine Seite der Rasterwalze 2 gelagert.

An dem Farbswerkbock 1 sind um die Gelenkachsen 3, 4 die Parallellenker 5, 6 schwenkbar gelagert. Die oberen Enden der Parallellenker 5, 6 sind um die Gelenkachsen 7, 8 schwenkbar mit dem eine Koppel bildenden Träger 9 verbunden. Der Träger 9 ist einstückig mit dem Rakelträger 10 ausgebildet. Der Rakelträger 10 ist durch mit Handrädern 11 versehene Schrauben mit dem Rakelmesserträger 11 verbunden.

In der Gelenkachse 8 ist mit dem Träger 9 oder mit den oberen Enden der Parallellenker 6 die Kolbenstange 12 eines Pneumatikzylinders 13 gelenkig verbunden, der seinerseits über ein Tragstück 14 durch das Gelenk 15 an den Farbwerksbock 1 angelenkt ist.

Beim Anstellen der Rakelmesser an die Rasterwalze und beim Abrücken bleiben die Koppel und der Rakelmesserträger 11 zu sich selbst parallel, weil die Parallellenker 5, 6 gleiche Längen aufweisen und bei ihrem Verschwenken ihre Parallelität beibehalten.

Die Gelenkachsen 4 der Parallellenker 6 sind mit einer Exzenterverstellung 4' versehen, aufgrund derer sich die Schwenkachse des Parallellenkers 6 anheben und absenken läßt.

Die Parallellenker 5, 6 jedes der beiden die Rasterwalze 2 lagernden Farbwerksbocks können zur Erhöhung der Stabilität doppelt ausgeführt sein.

Der Rakelmesserträger 11 besteht aus einer Profilleiste, dessen Profil aus Fig. 1 ersichtlich ist. Die Leiste des Rakelmesserträgers 1 ist mit einer den Farbkammerinnenraum bildenden Rinne 20 versehen. In diese Rinne mündet im unteren mittleren Bereich, wie aus Fig. 3 ersichtlich ist, eine die Druckfarbe zuführende Bohrung 21. In den unteren Endbereichen ist die Rinne durch die die Druckfarbe abführenden Bohrungen 22, 23 angeschnitten. In die oberen Endbereiche der Rinne münden Entlüftungsbohrungen 24, 25.

Die Stirnseiten 26, 27 der Rinnenränder sind gegensinnig dachförmig abgeschrägt. Auf diesen Stirnflächen 26, 27 sind durch Klemmhalterungen 28, 29 die Rakelmesser 30, 31 in üblicher und daher nicht näher beschriebener Weise befestigt.

An den Seiten des Rakelmesserträgers 11 sind Dichtungen 33, 34 angeordnet, die den Farbkammerinnenraum 20 gegenüber der Rasterwalze 2 abdichten. Zur Halterung dieser Dichtungen sind mit den seitlichen Stirnseiten der Leiste des Rakelmesserträgers Deckel 35, 36 verschraubt.

Der Farbkammerinnenraum ist an seinen Seiten mit im Querschnitt etwa L-förmigen Kammern 38, 39 versehen. Diese Kammern sind von dem Mittelteil des Farbkammerinnenraums durch Zwischenwandungen 40, 41 abgeteilt, deren gegen die Rasterwalze 2 weisende Kanten kreisförmig gekrümmte Spalte 42, 43 begrenzen. Ausgehend von den Kanten 42, 43 gehen gekrümmte Wandungsteile 44, 45 in den mittleren Hauptteil des Farbkammerinnenraums über.

Die seitlichen Kammern 38, 39 sind durch die drosselnden Spalte 42, 43 mit dem mittleren Teil des Farbkammerinnenraums verbunden. Die Wandungsteile 40, 41 bilden somit gleichsam Wehre, durch die die in den Mittelteil des Farbkammerinnenraums durch die Zuführungsbohrung 21 eingeleitete Farbe unter Druckverminderung in die drucklosen seitlichen Kammern 38, 39 eintritt. Um die Drucklosigkeit der Kammern 38, 39 zu gewährleisten, münden in diese die Entlüftungsbohrungen 24, 25.

Die Außenseiten der Wandungen 40, 41 sind mit Belägen 48, 49 aus Kunststoff versehen, die die die Spalte 42, 43 begrenzenden Kanten geringfügig überragen, so daß eine metallische Berührung der Kanten mit der Rasterwalze 2 ausgeschlossen ist.

## Patentansprüche

1. Rakelvorrichtung für ein Spülfarbwerk einer Rotationsdruckmaschine, bestehend aus einem Rakelmesserträger, auf den etwa dachförmig und parallel zueinander zwei an eine Farbauftrags- oder Rasterwalze anstellbare Rakelmesser befestigt sind, die zusammen mit der Farbauftragswalze, dem Rakelmesserträger und endseitig an diesem vorgesehenen Dichtungsmitteln eine Farbkammer begrenzen, aus Leitungen zum Zu- und Abführen von Farbe in die Farbkammer und aus ihr heraus und aus Anstelleinrichtungen zum Andrücken des Rakelmesserträgers an die Farbauftragswalze,
**dadurch gekennzeichnet,**
daß der Rakelmesserträger (11) mit einem Rakelträger (10) verbunden ist, der mit Koppelstangen (9) von Parallellenkersystemen (4 - 9) versehen ist, und daß die Parallellenker (5, 6) an Farbwerksböcken (1) oder an Trägern der Farbwerksböcke angelenkt sind.

2. Rakelvorrichtung nach Anspruch 1, dadurch gekennzeichnet, daß jede Koppelstange (9) gelenkig mit der Kolbenstange (12) eines den Andruck bewirkenden Pneumatikzylinders (13) verbunden ist, der an je einem Farbwerksbock (1) angelenkt ist.

3. Rakelvorrichtung nach Anspruch 1 oder 2, dadurch gekennzeichnet, daß die Lenker (5, 6) des Parallellenkersystems hängend an Lagerböcken angelenkt sind.

4. Rakelvorrichtung nach einem der Ansprüche 1 bis 3, dadurch gekennzeichnet, daß die Parallellenker (5, 6) einer Seite der Parallellenkersysteme mit einer die Gelenkachse verschiebenden Einrichtung versehen sind.

5. Rakelvorrichtung nach Anspruch 4, dadurch gekennzeichnet, daß die die Gelenkachse verschiebende Einrichtung aus einem Exzenter besteht.

6. Rakelvorrichtung nach einem der Ansprüche 1 bis 5, dadurch gekennzeichnet, daß die Pneumatikzylinder Differentialkolbenzylinder sind und daß die von den Kolbenstangen durchsetzten Zylinderräume ebenfalls mit Druck beaufschlagt sind.
